# EUROPÄISCHE PATENTSCHRIFT

(11) **EP 0 760 056 B1**
(45) Veröffentlichungstag und Bekanntmachung des Hinweises auf die Patenterteilung: **30.12.1998**
(21) Anmeldenummer: 95915778.5
(22) Anmeldetag: 12.04.1995
(51) Int. Cl.: F02D 41/14, F02D 41/10, F02D 33/02

(54) **VERFAHREN UND VORRICHTUNG ZUR STEUERUNG EINER BRENNKRAFTMASCHINE**
PROCESS AND DEVICE FOR CONTROLLING AN INTERNAL COMBUSTION ENGINE
PROCEDE ET DISPOSITIF DE COMMANDE D'UN MOTEUR A COMBUSTION INTERNE

(30) Priorität: 11.05.1994 DE 4416611
(43) Veröffentlichungstag der Anmeldung: 05.03.1997
(73) Patentinhaber: ROBERT BOSCH GMBH, 70442 Stuttgart (DE)
(72) Erfinder: DAMSON, Eckart, D-70839 Gerlingen (DE); KLENK, Martin, D-71522 Backnang (DE); MILLER, Stefan, D-71336 Waibligen (DE)
(86) Internationale Anmeldenummer: DE9500505
(87) Internationale Veröffentlichungsnummer: WO9531636

(56) Entgegenhaltungen:
- DE-A- 4 109 561
- DE-A- 4 111 078
- DE-A- 4 418 112
- US-A- 4 616 621
- HITACHI REVIEW, Bd.35, Nr.3, Juni 1986, TOKYO JP Seiten 141 - 144 Y. OHYAMA ET AL. 'Powertrain control system for lean combustion engines.'

## Beschreibung

### Stand der Technik

Die Erfindung betrifft ein Verfahren und eine Vorrichtung zur Steuerung einer Brennkraftmaschine gemäß den Oberbegriffen der unabhängigen Patentansprüche.

Ein Verfahren und eine Vorrichtung zur Steuerung einer Brennkraftmaschine ist aus der DE-OS 38 08 696 (US-Patent 5 014 668) bekannt. Dort wird die Brennkraftmaschine im unteren und mittleren Lastbereich mit Luftüberschuß, das heißt mit einem mageren Luft-/Kraftstoffgemisch (λ > 1), betrieben. Überschreitet das Fahrpedalstellungssignal einen vorgegebenen Stellungsschwellwert im oberen Lastbereich, wird eine Drosselklappe, das heißt die Luftzufuhr zur Brennkraftmaschine, derart verstellt, daß im wesentlichen ein stöchiometrisches Gemisch (λ = 1) erhalten wird. Durch diese Maßnahmen können im Teillastbereich die Vorteile eines mit mageren Gemisch betriebenen Motors genutzt werden, ohne daß im oberen Lastbereich Leistungseinbußen hingenommen werden müssen. Damit wird insgesamt eine geringere Schadstoffemission und ein geringerer Kraftstoffverbrauch erreicht. Die Verstellung der Drosselklappe, um vom Betrieb mit mageren in einen Betrieb mit stöchiometrischem Gemisch oder umgekehrt zu gelangen, wird allmählich innerhalb einer vorgegebenen Zeitspanne vorgenommen, um Drehmomentensprünge auszuschließen. Durch den allmählichen Übergang können hohe Schadstoffbelastungen im Abgas entstehen, so daß eine allmähliche Verstellung der Drosselklappe in einigen Betriebszuständen ungünstige Folgen haben kann.

Die US-A 4 759 329 beschreibt die Korrektur des Sollwertes für eine Drosselklappe abhängig von der Fahrpedalstellung nach Maßgabe eines vorgegebenen Luft-/Kraftstoffverhältnisses. Das vorgegebene Luft-/Kraftstoffverhältnis ist dabei last- und drehzahlabhängig. Es wird keine das Drehmoment repräsentierende Größe zur Verfügung gestellt, so daß experimentelle Bestimmung der Korrektur mit Blick auf die Drehmomentenkonstanz äußerst schwierig sein wird.

Die US-A 4 616 621 zeigt ein Stellelement für die Luftzufuhr (elektrisch betätigbarer Bypass-Steller) und eine Steuerung des Kraftstoffs und der Luftmenge derart, daß ein für bestimmte Drosselklappenstellungen ein mageres Luft-/Kraftstoffgemisch oder ein stöchiometrisches Gemisch eingestellt wird. Die Umschaltung erfolgt abhängig von der Drosselklappenstellung oder einem Lastsignal. Bei Veränderung des Luft/Kraftstoffgemisches bleibt das Drehmoment und die Kraftstoffmenge im wesentlichen konstant, so daß eine Änderung des Luft-/Kraftstoffgemisches durch entsprechende Steuerung des Bypass-Stellers erreicht wird.

Es ist Aufgabe der Erfindung, Maßnahmen anzugeben, nach denen der Übergang vom mageren zum stöchiometrischen Betrieb und umgekehrt unter Verringerung der Schadstoffemission und unter Vermeidung von Drehmomentsprüngen erfolgt, wobei geeignete Kriterien zur Umstellung der Betriebsart vorzugeben sind und die Steuerung des Stellelements auf der Basis von Fahrpedalstellung und Drehzahl in diesen Betrieben beibehalten wird.

Die Lösung dieser Aufgabe wird durch die Merkmale der unabhängigen Ansprüche erreicht.

Ergänzend ist es Ziel der erfindungsgemäßen Vorgehensweise, anzugeben, unter welchen Bedingungen ein Wechsel der Betriebsart geeignet erscheint, d.h. z.B. in welchen Betriebszustände die eine oder andere Betriebsart zu wählen und aufgrund welcher Signale bzw. Signalverläufe der Übergang erkannt wird.

Ferner wird beim bekannten Stand der Technik die Steuerung der Drosselklappe in allen Betriebsbereichen auf elektrischem Wege vorgenommen, das heißt es wird ein sogenanntes elektronisches Gaspedalsystem eingesetzt. Ein derartiges Steuersystem ist sehr umfangreich, so daß der Aufwand und die Kosten zur Realisierung der Steuerung der Brennkraftmaschine aufwendig sein kann.

Gemäß einem weiteren Aspekt der Erfindung ist daher vorgesehen, ein Steuersystem für eine Brennkraftmaschine für einen Magerbetrieb in ersten Betriebszuständen und einem stöchiometrischen Betrieb in zweiten Betriebszuständen vorzusehen, welches weniger aufwendig ist und dennoch einen genügenden Einfluß auf die Luftzufuhr zur Brennkraftmaschine für einen befriedigenden Übergang vom Magerbereich in den stöchiometrischen Bereich aufweist.

Durch den Gegenstand der Patentansprüche wird ein Steuerverfahren bzw. eine Steuervorrichtung bereitgestellt, welche die obengenannten Forderungen erfüllt.

Aus der DE-41 11 078 A1 ist zur Traktionskontrolle neben der vom Fahrer auf mechanischem Wege betätigbaren Hauptdrosselklappe im Ansaugsystem der Brennkraftmaschine eine zweite, elektrisch von ihrer voll geöffneten bis zu ihrer geschlossenen Stellung betätigbare Drosselklappe vorgesehen. Diese ist in der Regel in voll geöffneter Stellung und wird bei Schlupf an den Antriebsrädern des Fahrzeugs zur Reduzierung der Leistung der Brennkraftmaschine in Richtung Schließen betätigt.

### Vorteile der Erfindung

Durch die erfindungsgemäße Vorgehensweise wird ein Steuersystem für eine Brennkraftmaschine bereitgestellt, welches einen Übergang von einer Betriebsart mit magerer Gemischzusammensetzung in ersten Betriebszuständen zu einer Betriebsart mit stöchiometrische Gemischzusammensetzung in zweiten Betriebszuständen ohne Drehmomentensprung und erhöhte Schadstoffemission gewährleistet.

Besonders vorteilhaft ist, daß durch die erfindungsgemäße Vorgehensweise ein Betrieb der Brennkraftmaschine mit magerer Gemischzusammensetzung in großen Lastbereichen ermöglicht wird, bei erhöhtem Leistungsbedarf, z.B. in der Beschleunigungsphase, beim instationären Betrieb oder im oberen Lastbereich der Brennkraftmaschine, eine komfortable schnelle Umschaltung auf einen stöchiometrische Gemischzusammensetzung erfolgt, während bei verringertem Leistungsbedarf ein entsprechender Übergang in die Betriebsart mit magerem Gemisch erfolgt.

Ferner wird in vorteilhafter Weise eine Möglichkeit zum Eingriff in die Luftzufuhr zur Realisierung der erfindungsgemäßen Vorgehensweise angegeben, welche ohne großen Aufwand bereitgestellt werden kann und zur Realisierung des Übergangs die Luftzufuhr zur Brennkraftmaschine in ausreichendem Ausmaß beeinflußt.

Weitere Vorteile ergeben sich aus der nachfolgenden Beschreibung von Ausführungsbeispielen bzw. aus den abhängigen Ansprüchen.

### Zeichnung

Die Erfindung wird nachstehend anhand der in der Zeichnung dargestellten Ausführungsformen näher erläutert. Dabei zeigt Figur 1 ein Übersichtsblockschaltbild einer Steuerung für eine Brennkraftmaschine, bei welcher die erfindungsgemäße Vorgehensweise realisiert ist. Figur 2 zeigt ein Übersichtsblockschaltbild der Steuereinheit zur Realisierung der erfindungsgemäßen Vorgehensweise, während in Figur 3 typische Zeitverläufe geeigneter Betriebsgrößen der Brennkraftmaschine bzw. des Kraftfahrzeugs dargestellt sind. Figur 4 schließlich zeigt ein Flußdiagramm als Beispiel einer Realisierung der erfindungsgemäßen Vorgehensweise als Rechnerprogramm.

### Beschreibung von Ausführungsbeispielen

In Figur 1 ist ein bevorzugtes Ausführungsbeispiel einer Steuervorrichtung für eine Brennkraftmaschine dargestellt, bei welcher die erfindungsgemäße Vorgehensweise realisiert ist. Die Brennkraftmaschine 10 verfügt dabei über ein Luftansaugsystem 12 und ein Abgassystem 14. Im Luftansaugsystem 12 ist eine erste Drosselklappe 16 angeordnet, welche über eine mechanische Verbindung 18 mit einem vom Fahrer betätigbaren Bedienelement 20, einem Fahrpedal, in Verbindung steht. Das Fahrpedal 20 bzw. die Drosselklappe selbst ist dabei in bekannter Weise mittels einer Feder gegen seine Ruheposition vorgespannt. Ferner ist im Ansaugsystem eine zweite Drosselklappe 22 angebracht, welche über eine mechanische Verbindung 24 mit einem elektrischen Motor 26 verbunden ist. Über eine Feder 28 ist die Drosselklappe 22 in ihre voll geöffnete Stellung vorgespannt. Ferner sind ein oder mehrere Einspritzventile 30 für die Kraftstoffzumessung vorgesehen. Eine Steuereinheit 32 empfängt von einem die Luftzufuhr zur Brennkraftmaschine bestimmenden Sensor 34 (Luftmengen-, -massen-, Druck- oder Drosselklappenstellungssensor) über eine Leitung 36 ein Maß für die Luftzufuhr zur Brennkraftmaschine. Die Drosselklappe 16 ist über eine mechanische Verbindung 38 mit einem Stellungssensor 40 zur Erfassung der Stellung der Drosselklappe 16 verbunden, dessen Ausgangsleitung 42 auf die Steuereinheit 32 führt. Auch die Drosselklappe 22 ist über eine mechanische Verbindung 44 mit einem Drosselklappenstellungssensor 46 verbunden, dessen Ausgangsleitung 48 auf die Steuereinheit 32 führt. Die Stellungssenoren sind dabei im bevorzugten Ausführungsbeispiel Potentiometer. Ferner verfügt die Brennkraftmaschine über einen Drehzahlsensor 50, der über eine Leitung 52 mit der Steuereinheit 32 verbunden ist. Im Abgassystem 14 der Brennkraftmaschine ist wenigstens ein Abgassensor 54 vorgesehen, welcher über eine Leitung 56 mit der Steuereinheit 32 verbunden ist. Ferner weist die Steuereinheit 32 weitere Eingangsleitungen 58 bis 60 auf, welche sie mit Meßeinrichtungen 62 bis 64 für weitere Betriebsgrößen von Brennkraftmaschine und/oder Fahrzeug verbindet. Als Ausgangsleitung weist die Steuereinheit 32 die Leitung 66 auf, welche sie mit dem wenigstens einen Einspritzventil 30 zur Steuerung der Kraftstoffzumessung verbindet. Ferner ist eine Ausgangsleitung 68 vorgesehen, welche auf den elektrischen Motor 26 zur Betätigung der Drosselklappe 22 führt. Neben der Beeinflussung der Kraftstoffzumessung und der Drosselklappe 22 ist eine aus Übersichtlichkeitsgründen nicht dargestellte Beeinflussung des Zündwinkels sowie ggf. eine Regelung der Leerlaufstellung der Drosselklappe 16 vorgesehen.

Neben der oben dargestellten elektrisch betätigbaren Zusatzklappe zur mechanisch betätigbaren Hauptdrosselklappe ist in einem anderen vorteilhaften, aus Übersichtlichkeitsgründen nicht dargestelltes Ausführungsbeispiel ein sogenanntes elektronisches Gaspedalsystem vorgesehen, bei welchen eine einzige Drosselklappe elektrisch abhängig von der Stellung des Fahrpedals eingestellt wird. Dabei die Drosselklappe 16 über eine mechanische Verbindung mit einem elektrischen Stellmotor verbunden, welcher über eine Ansteuerleitung von der Steuereinheit 32 betätigt wird. Über den Stellungsgeber 40 und die Leitung 42 wird der Steuereinheit 32 ein Signal für die Stellung der Drosselklappe zugeführt. Die Elemente 68, 26, 24, 22, 28, 44, 46, 48 aus Figur 1 entfallen.

Neben der Zusatzdrosselklappe oder der elektrischen Hauptdrosselklappe sind in anderen vorteilhaften Ausführungen Einzeldrosselklappen vorgesehen, welche die Luftzufuhr zu einzelnen Zylindern beeinflussen oder es können Drosselklappen zur sogenannten Kanalabschaltung vorgesehen sein, welche die Luftzufuhr zu einer vorgegebenen Anzahl von Zylindern beeinflussen. Neben der elektrischen Betätigung der Drosselklappe hat es sich in anderen Ausführungsbeispielen als vorteilhaft erwiesen, die Drosselklappe auf hydraulischem oder pneumatischem Wege zu betätigen.

Die Steuereinheit 32 bildet in Abhängigkeit der über die Leitung 52 zugeführten Motordrehzahl und der über die Leitung 36 zugeführten Luftmasse aus einem Kennfeld in bekannter Weise ein Lastsignal, welches, zumindest durch eine Abgasregelung korrigiert, den Einspritzimpuls für das Einspritzventil 30 darstellt. Der Einspritzimpuls wird über die Leitung 66 ausgegeben. Bei der Abgasregelung handelt es sich dabei um eine λ-Regelung, wobei eine Abgassonde 54 Verwendung findet, welche nicht nur im stöchiometrischen Bereich sondern auch im mageren Bereich bis zu λ = 1,6 ein auswertbares Signal abgibt. Vorzugsweise zeigt die Abgassonde 54 im wesentlichen lineares Verhalten. Das Kraftstoffzumeßsystem ist dabei derart eingestellt, daß die Brennkraftmaschine zumindest im stationären Betrieb im unteren und mittleren Teillastbereich mit Luftüberschuß betrieben wird, bei dem λ vorzugsweise einen Wert im Bereich von 1,5 aufweist. Im instationären Betrieb, wenn der Fahrer beschleunigt bzw. im oberen Teillast- oder Vollastbereich, wenn die Leistungsanforderung an die Brennkraftmaschine hoch ist, wird vom Magerbetrieb auf einen Betrieb mit stöchiometrischem Gemisch ( λ = 1) umgeschaltet. Der Wechsel der Betriebsart erfolgt gemäß der erfindungsgemäßen Vorgehensweise dadurch, daß die Kraftstoffeinspritzmenge konstant gehalten wird, die Abgasregelung vom Sollwert λm im Magerbereich auf den Sollwert λ1 oder umgekehrt umgeschaltet wird und die daraus resultierende Drehmomentenänderung durch eine sprungförmige Beeinflussung der Luftzufuhr, durch eine sprungförmige Verstellung der Drosselklappe 16 oder 22 je nach Ausführung kompensiert wird.

In Figur 2 ist eine Realisierung der Steuereinheit 32 zur Durchführung der beschriebenen Vorgehensweise dargestellt. Dabei sind die anhand von Figur 1 beschriebenen Bezugszeichen verwendet. Die Steuereinhzeit 32 umfaßt eine erste Berechnungseinheit bzw. ein erstes Kennfeld 200, welchem die Leitungen 52 und 36 zugeführt sind. Die Ausgangsleitung 202 der Einheit 200 führt auf eine Korrekturstufe 204, deren Ausgangsleitung die Leitung 66 darstellt. Die Korrekturstufe 204 ist über eine Leitung 206 mit einem Lambdaregler (λ-Regler) 208 verbunden, dem ein Istsignal über die Leitung 56, und ein Sollsignal über die Leitung 210 zugeführt ist. Die Leitung 210 geht von einem Schaltelement 212 aus, dem der Sollwert λ1 über die Leitung 214 und ein Sollwert λ > 1 auf der Leitung 216 zugeführt wird. Das Schaltelement 212 wird über eine Leitung 218 geschaltet, welche Ausgangsleitung einer Berechnungseinheit oder eines Kennfeldes 220 ist. Diesem werden im bevorzugten Ausführungsbeispiel die Leitung 42 (Fahrerwunsch) sowie die Leitungen 52, 36 sowie 58 bis 60 zugeführt. Die Ausgangsleitung 218 führt ferner auf eine weitere Berechungseinheit bzw. ein weiteres Kennfeld 222, dem die Leitungen 42 und 52. Die Ausgangsleitung 224 der Einheit 222 führt auf eine Berechnungseinheit bzw. ein Kennfeld 226 oder alternativ auf eine Korrekturstufe 228. Dem Kennfeld 226 werden die Leitungen 42 und 52 zugeführt.Die Ausgangsleitung 230 des Kennfeldes 226 führt auf einen Stellungsregler 232, dem ferner die Leitung 48, bei Verwendung eines elektronischen Gaspedalsystems die Leitung 42, zugeführt ist. Die Ausgangsleitung 234 des Stellungsreglers 232 führt gegebenenfalls über die Korrekturstufe 228 zur Ausgangsleitung 68.

Im Kennfeld 200 bildet die Steuereinheit 32 abhängig von der Motordrehzahl (Leitung 52) und dem über die Leitung 36 zugeführten Signal für die Luftmasse, Luftmenge, Saugrohrdruck oder die Drosselklappenstellung ein Grundlastsignal TL, welches über die Leitung 202 an die Korrekturstufe 204 abgegeben wird. Die Korrekturstufe 204 dient zur Korrektur des Lastsignals bzw. des Grundeinspritzsignals TL abhängig vom Ausgangssignal des λ-Reglers 208. Dieser vergleicht das Istwertsignal der Abgassonde 54, die im bevorzugten Ausführungsbeispiel eine im wesentlichen lineare Kennlinie, in anderen Ausführungen einen über den gewünschten Bereich auswertbaren Zusammenhang zwischen der Abgaszusammensetzung und ihrem Ausgangssignal aufweist, mit dem voreingestellten Sollwert. Der Regler 208 gibt gemäß einer vorgegebenen Regelstrategie (z.B. Proportional-Integral) und zusammen mit einer beispielsweise vom Sollwert abhängigen Vorsteuerung ein Ausgangssignal auf der Leitung 206 ab, welches das Grundeinspritzsignal TL im Sinne einer Annäherung des Istwerts an den Sollwert korrigiert. Das korrigierte Signal bildet das Einspritzsignal ti und wird über die Leitung 66 an das oder die Einspritzventile abgegeben.

Zumindest im stationären oder quasistationären Betrieb im unteren und mittlere Teillastbereich wird dem λ-Regler 208 über die Leitung 216 und 210 durch entsprechende Stellung des Schaltelements 212 ein Sollwert zugeführt, welcher einem mageren Luft-Kraftstoffgemisch entspricht. Im bevorzugten Ausführungsbeispiel ist dieser Sollwert 1,5. Bei instationären Betriebszuständen wie z.B. Beschleunigungen oder Verzögerungen, bei bedeutenden Leistungsanforderungen z.B. im oder in der Nähe des Vollastbereichs, wird zur Verbesserung des Fahrverhaltens der Sollwert des λ-Reglers auf 1 durch Umschalten des Schaltlements 212 gesetzt. Dadurch ergibt sich ein stöchiometrisches Verhältnis zwischen Luft- und Kraftstoffmasse. Die Umschaltung wird durch die Berechnungseinheit 220 ausgelöst, welche die Fahrpedalstellung und gegebenenfalls ergänzend die Drosselklappenstellung, das Lastsignal, die Getriebeposition und/oder die Motordrehzahl auswertet, um einen Leistungswunsch des Fahrers zu erkennen und daraus die Notwendigkeit für ein Umschalten des λ-Reglers ableitet. Dies erfolgt im einfachsten Fall durch Vorgabe eines Schwellwertes für die Fahrpedalstellung in der Nähe des Vollastbereichs (z.B. bei 70° Fahrpedalstellung). Bei Überschreiten dieses Schwellwertes wird auf stöchiometrischen Betrieb umgeschaltet. Ebenso vorteilhaft ist die Berücksichtigung von Getriebeposition und Motordrehzahl oder des Lastsignals in Verbindung mit der Fahrpedal- oder Drosselklappenstellung dergestalt, daß eine Anforderung für ein hohes Motordrehmoment erkannt wird. Ferner kann die Berechnungseinheit 220 zur Erfassung instationärer Vorgänge die zeitliche Ableitung der Fahrpedalposition ermitteln und auswerten. Überschreitet die zeitliche Ableitung einen vorgegebenen Grenzwert, das heißt wird das Fahrpedal in Richtung Beschleunigung sehr schnell betätigt, so ist dies ein Zeichen zur Umschaltung auf stöchiometrischen Betrieb.

Die Umschaltung vom stöchiometrischen Betrieb in den Magerbetrieb erfolgt bei umgekehrten Vorzeichen. Sinkt die Fahrpedalstellung beispielsweise unterhalb des vorgegebenen Schwellwertes, so wird auf Magerbetrieb zurückgeschaltet, ebenso wenn anhand der obengenannten Parameter erkannt wurde, daß der Brennkraftmaschine nur ein geringes Drehmoment abverlangt wird, oder wenn die zeitliche Ableitung der Fahrpedalstellung nach einer gewissen Zeit nach Überschreiten des Schwellwertes diesen unterschreitet.

Erkennt die Berechnungseinheit 220 einen Leistungswunsch des Fahrers, so wird das Schaltelement 212 betätigt. Der Sollwert der λ-Regelung wird demnach sprungförmig verändert, während die Einspritzmenge zunächst unbeeinflußt ist. Bei herkömmlichen Systemen würde eine solche Änderung des λ-Sollwertes durch entsprechende Korrektur der Einspritzzeit zu einer Drehmomentenänderung des Motors führen, die nicht erwünscht ist. Daher wird das Umschaltsignal auf der Leitung 218 sowohl dem Schaltelement 212 als auch dem Kennfeld 222 zugeführt. Durch das Umschaltsignal wird das Kennfeld 222 aktiviert und ermittelt auf der Basis der momantan vorliegenden Fahrpedalstellung und der Motordrehzahl entsprechend der Richtung der Umschaltung eine Drosselklappenstellung. Diese wird über die Leitungen 224 und 230 an den Stellungsregler abgegeben, welcher aufgrund des Drosselklappenstellungswert eine Verstellung der Zusatzklappe vornimmt. Im Stellungsregler 232 wird der Sollwert mit dem Istwert der Drosselklappenstellung verglichen und ein Ausgangssignal erzeugt, welches die Stellung der Zusatzdrosselklappe im Sinne einer Einregelung des Sollwerts betätigt. Bei einer Umschaltung vom Magerbetrieb in den stöchiometrischen Betrieb bedeutet dies eine Verstellung der Drosselklappe von ihrer vollständig geöffneten Stellung auf einen bestimmten Drosselklappenwinkel, während im umgekehrten Fall die Drosselklappe in ihre vollständig geöffnete Stellung verstellt wird.

Das Ausmaß der Verstellung der Drosselklappe ist dabei derart bestimmt, daß durch die Drosselklappenverstellung eine Drehmomentenänderung der Brennkraftmaschine erfolgt, die im wesentlichen die durch die Umschaltung des λ-Regler verursachte Drehmomentenänderung kompensiert. Dies wird durch das Kennfeld 222 erreicht, in dem entsprechende, experimentell bestimmte Werte für das Ausmaß der Verstellung der Drosselklappe für jeden Betriebspunkt (bestimmt durch Fahrpedalstellung und Motordrehzahl) abgelegt sind. Dazu wird experimentell für jeden Betriebspunkt bzw. für einzelne Stützstellen die durch eine bestimmte Verstellung der Drosselklappe erzeugte Änderung des Drehmoments ermittelt. Wird bei der λ-Regelung lediglich eine Umschaltung zwischen zwei fest vorgegebenen Sollwerten für die beiden Betriebsarten eingesetzt genügt die Ermittlung der notwendigen Drosselklappenverstellung zur Kompensation der Drehmomentenänderung infolge der Umschaltung für jeden Betriebspunkt. Bei veränderlichen Sollwerten ist die Ermittlung für jeden möglichen Sollwertsprung bzw. für einzelne Stützstellen von Sollwertsprüngen durchzuführen. Die Ergebnis werden dann in das Kennfeld 222 eingetragen, in dem die Beträge für die Drosselklappenverstellung über Fahrpedalstellung und Motordrehzahl, gegebenenfalls ergänzend über der λ-Änderung aufgetragen sind.

Um eine Drehmomentenkompensation beim Umschalten vom stöchiometrischen in den mageren Betrieb vorzunehmen, wird die Zusatzdrosselklappe im stöchiometrischen Betrieb abhängig von Fahrpedalstellung und Motordrehzahl sowie gegebenenfalls abhängig von dem im Magerbetrieb einzustellenden λ-Wert durch das Kennfeld 222 derart verstellt, daß die Drehmomentenänderung einer zu jedem beliebigen Zeitpunkt auftretende Umschaltung durch Verstellen der Drosselklappe in eine weiter geöffnete Stellung kompensiert wird.

Wird ein elektronisches Gaspedalsystem verwendet, ist ein Kennfeld 226 vorgesehen, welches im magerem Betrieb auf der Basis der Fahrpedalstellung und gegebenenfalls der Motordrehzahl eine Drosselklappensollstellung ermittelt. Der Stellungsregler 232 regelt dann über den gesamten Betriebsbereich die Drosselklappenstellung derart ein, daß die Ist-drosselklappenstellung dem Sollwert entspricht. Bei einem derartigen Ausführungsbeispiel wird im stöchiometrischen Betrieb auf das Kennfeld 222 zur Steuerung der Drosselklappe umgeschaltet, welches gegenüber dem Kennfeld 226 derart festegelegt ist, daß die Differenzen in den ausgelesenen Drosselklappenstellungen gerade die durch die λ-Umschaltung erzeugte Drehmomentenänderung kompensiert.

In einem anderen vorteilhaften Ausführungsbeispiel wird das Kennfeld 226 nicht durch Kennfeld 222 gesteuert, sondern die Kennfeldwerte des Kennfelds 226 werden durch die aus dem Kennfeld 222 ausgelesenen Werte additiv, multiplikativ oder auf eine andere Weise korrigiert.

Ferner wird in einem weiteren vorteilhaften Ausführungsbeispiel ausgehend vom Kennfeld 222 die Drosselklappe über die Korrekturstufe 228 direkt unabhängig vom Stellungsregler im Rahmen einer offenen Steuerung eingestellt. Dabei bilden die aus dem Kennfeld 222 ausgelesenen Werte entweder Korrekturwerte für das Reglersausgangssignal oder ersetzen dieses.

Das vorstehende Ausführungsbeispiel schaltet zwischen zwei festen Sollwerten für λ um. In anderen Ausführungsbeispielen kann es vorteilhaft sein, im Magerbereich den Sollwert aus Schadstoffemissionsgründen zu ändern. In diesem Fall geht in das Kennfeld 222 ebenfalls der aktuelle λ-Sollwert vor und nach der Umschaltung ein, so daß dort aufgrund von Fahrpedalstellung und Motordrehzahl ein Maß für die Drosselklappenstellungsänderung und damit ein Maß für die Drehmomentenkompensation gewonnen werden kann.

In Figur 3 sind typische Signalverläufe für eine beispielhafte Betriebssituation aufgezeichnet. Dabei ist waagrecht jeweils die Zeit, in Figur 3a senkrecht der λ-Wert, in Figur 3b die Fahrpedalstellung α, in Figur 3c die Luftzufuhr QL, und in Figur 3d das Drehmoment M der Brennkraftmaschine.

Bis zum Zeitpunkt t1 fahre die Brennkraftmaschine im Magerbereich. Bei Überschreiten einer vorgegebenen Fahrpedalschwelle α0 wird von der Magereinstellung auf die stöchiometrische umgeschaltet. Dies führt gemäß Figur 3a zu einer Änderung des λ-Wertes und gemäß Figur 3c zu einer sprungförmigen Reduzierung der Luftzufuhr QL. Die Drehmomentenbeiträge der λ-Änderung und der Änderung der Luftzufuhr sind so gewählt, daß sie sich im wesentlichen kompensieren. Daher ist in Figur 3d zum Zeitpunkt t1 keine Drehmomentenänderung zu erkennen. Zum Zeitpunkt t2 sinkt die Fahrpedalstellung unter den Schwellwert. Dies führt zu einer Umschaltung von der stöchiometrischen in die Magereinstellung, was zu einer sprungförmigen Änderung des λ-Sollwertes zum Zeitpunkt t2 und zu einer sprungförmigen Erhöhung der Luftzufuhr QL zum Zeitpunkt t2 gemäß Figur 3a und 3c führt. Auch hier kompensieren sich die Momentenbeiträge der beiden Veränderungen, so daß beim Momentenverlauf gemäß Figur 3d keine oder nur ganz geringe Drehmomentenänderungen zu erkennen sind. Die Einspritzzeit ti bleibt während den Übergängen unverändert, da infolge der Zeitkonstante der λ-Regelung die Anpassung der Abgaszusammensetzung an die Veränderung des Sollwertes durch Veränderung der Luftzufuhr, das heißt durch den Sprung der Drosselklappe, vorgenommen wird. Die λ-Regelung regelt so beim Wechseln des Sollwertes lediglich kleine Änderungen aus.

In Figur 4 ist ein Flußdiagramm als eine Realisierung der erfindungsgemäßen Vorgehensweise als Rechenprogramm skizziert. Nach Start des Programmteils werden im ersten Schritt 300 die relevanten Betriebsgrößen Fahrpedalstellung α, Motordrehzahl N, Luftzufuhr QL, Getriebeübersetzung Ü, Lambdawert λ sowie Drosselklappenstellung DK eingelesen und im darauffolgenden Schritt 302 die Grundeinspritzzeit ti durch Quotientenbildung aus Luftzufuhr und Motordrehzahl bestimmt. Darauf folgt der Abfrageschritt 304. In diesem Abfrageschritt wird ermittelt, ob ein Leistungswunsch des Fahrers vorliegt. Dies geschieht beispielsweise durch Vergleich der Fahrpedalstellung mit einem vorgegebenen Schwellwert, durch Auswertung der zeitlichen Ableitung der Fahrpedalstellung, durch kombinierte Auswertung von Fahrpedalstellung, Motordrehzahl, Motorlast und/oder Getriebeübersetzung, um einen erhöhte Drehmomentenanforderung an den Motor festzustellen. Wurde ein Leistungswunsch erkannt, so wird im folgenden Abfrageschritt 306 überprüft, ob dieser Leistungswunsch erstmalig auftrat. Wurde der Leistungswunsch erstmalig erkannt, so wird im Schritt 308 der λ-Sollwert auf 1 gesetzt und im darauffolgenden Schritt 310 der Solleinstellwert der Drosselklappe gemäß einem ersten Kennfeld aus Fahrapedalstellung und Motordrehzahl ermittelt. Dieses Kennfeld ist derart gewählt, daß beim Übergang von einem λ-Wert > 1 zum λ-Wert 1 auftretende Drehmomentensprung genau durch die entsprechende Verstellung der Drosselklappe und Reduzierung der Luftzufuhr kompensiert wird. Wurde der Drosselklappensollwert nach Schritt 310 ermittelt, so wird im Schritt 312 das Drosselklappenansteuersignal durch den Stellungsregler auf der Basis der Differenz zwischen Soll- und Istwert ermittelt. Im darauffolgenden Schritt 314 wird die Einspritzzeit ti auf der Basis der Grundeinspritzzeit tl und des Ausgangs des λ-Reglers ermittelt.

Wurde im Schritt 306 erkannt, daß der Leistungswunsch bereits in einem vorhergehenden Programmdurchlauf erkannt wurde, wird im Schritt 316 der Drosselklappensollwert auf der Basis von Fahrpedalstellung und Motordrehzahl gemäß dem ersten Kennfeld bestimmt und mit Schritt 312 und 314 fortgefahren.

Wird kein Leistungswunsch erkannt, so wird im Schritt 318 überprüft, ob dies erstmalig der Fall war. Ist dies der Fall, wird im Schritt 320 der λ-Sollwert auf ein Wert > 1 gesetzt und im darauffolgenden Schritt 322 der Drosselklappensollwert gemäß einem zweiten Kennfeld auf der Basis von Fahrpedalstellung und Motordrehzahl bestimmt. Auch hier wird die durch die Sollwertänderung des λ-Reglers zu erwartende Drehmomentenänderung durch entsprechende Ausgestaltung des zweiten Kennfeldes im Schritt 322 kompensiert. Nach Schritt 322 folgt Schritt 324 und die Berechnung des Drosselklappenansteuersignals durch den Stellungsregler. Wurde im Schritt 318 erkannt, daß "kein Leistungswunsch" wenigstens im vorigen Programmdurchlauf erkannt wurde, wird direkt mit Schritt 322 fortgefahren. Der Programmteil wird nach Schritt 314 beendet und zu gegebener Zeit wiederholt.

Figur 3 und 4 wurde anhand eines sogenannten E-Gasystems dargestellt. Wird eine Zusatzklappe gemäß Figur 1 verwendet, so fällt im rechten Zweig des Flußdiagramms nach Figur 4 das zweite Kennfeld weg. Anstelle dieses Kennfeld wird die Ansteuerung für die Zusatzklappe abgeschaltet, wodurch diese unter der Wirkung der Rückstellfeder in die vollgeöffnete Stellung verstellt wird. Eine entsprechende Vorgehensweise wird bei Einzeldrosselklappen oder bei Drosselklappen zur Kanalabschaltung durchgeführt.

## Patentansprüche

1. Verfahren zur Steuerung einer Brennkraftmaschine,
- wobei über wenigstens ein elektrisch betätigbares Stellelement die Luftzufuhr zur Brennkraftmaschine beeinflußt wird,
- wobei die Kraftstoffzumessung zur Brennkraftmaschine gemäß den herrschenden Betriebszuständen gesteuert wird, derart, daß in wenigstens einem ersten Betriebsbereich ein mageres Luft/Kraftstoff-Verhältnis, in wenigstens einem zweiten Betriebsbereich ein im wesentlichen stöchiometrisches Verhältnis eingestellt wird,
- wobei zwischen den Betriebsbereichen abhängig von der zeitlichen Ableitung der Fahrpedalstellung und/oder aufgrund eines auf der Basis von Fahrpedalstellung und Drosselklappenstellung, Lastsignal, Getriebeposition und/oder Motordrehzahl ermittelten Leistungswunsches umgeschaltet wird und diese Umschaltung wenigstens durch Beeinflussung des Stellelements zur Steuerung der Luftzufuhr erfolgt,
- wobei das Stellelement gemäß einem wenigstens abhängig vom Fahrerwunsch und unter Berücksichtigung des vorgegebenen Luft/-Kraftstoff-Verhältnis abgeleiteten Vorgabewert eingestellt wird,
- wobei der Vorgabewert abhängig von Fahrpedalstellung und Motordrehzahl gebildet wird und bei Veränderung des vorgegebenen Luft-/Kraftstoff-Verhältnis diese Abhängigkeit verändert wird, so daß das von der Brennkraftmaschine abgegebene Drehmoment vor und nach der Umschaltung im wesentlichen gleich ist,
- wobei das Stellelement beim Umschalten sprungförmig, insbesondere durch einen einzigen Sprung verstellt wird.

2. Verfahren nach Anspruch 1, dadurch gekennzeichnet, daß bei der Umschaltung vom Betriebsbereich mit magerem Luft-/Kraftstoff-Verhältnis auf den Betriebsbereich mit einem im wesentlichen stöchiometrischen Verhältnis der Sollwert einer das Luft-/Kraftstoff-Verhältnis beeinflussenden Regelung (Lambda-Regelung) von einem eine magere Gemischzusammensetzung ergebenden Wert auf einen eine stöchiometrische Zusammensetzung ergebenden Wert verändert wird.

3. Verfahren nach einem der vorhergehenden Ansprüche, dadurch gekennzeichnet, daß das Stellelement eine Zusatzklappe im Hauptkanal des Luftansaugsystems ist oder einzelnen oder Gruppen von Zylinder zugeordnet ist und im Magerbetrieb in voll geöffneter Stellung steht, bei stöchiometrischem Betrieb in Richtung Schließen eingestellt wird.

4. Verfahren nach einem der vorhergehenden Ansprüche, dadurch gekennzeichnet, daß das Stellelement im stöchiometrischen Betrieb gemäß einem ersten, im Magerbetrieb gemäß einem zweiten Kennfeld wenigstens abhängig von der Fahrpedalstellung eingestellt wird.

5. Verfahren nach einem der vorhergehenden Ansprüche, dadurch gekennzeichnet, daß das Stellelement im Rahmen einer Lageregelung eingestellt wird.

6. Verfahren nach einem der vorhergehenden Ansprüche, dadurch gekennzeichnet, daß zur λ-Regelung eine Abgassonde mit linearer Kennlinie verwendet wird.

7. Verfahren nach einem der vorhergehenden Ansprüche, dadurch gekennzeichnet, daß die sprungförmige Verstellung des Sollwertes der λ-Regelung und des Stellelements zur Einstellung der Luftzufuhr zur Brennkraftmaschine gleichzeitig erfolgen.

8. Vorrichtung zur Steuerung einer Brennkraftmaschine,
- mit wenigstens einem elektrisch betätigbaren Stellelement (16, 22) zur Beeinflussung der Luftzufuhr zur Brennkraftmaschine,
- mit Mitteln (200, 204) zur Steuerung der Kraftstoffzumessung zur Brennkraftmaschine gemäß den herrschenden Betriebszuständen,
- wobei in wenigstens einem ersten Betriebsbereich ein mageres Luft-/Kraftstoffverhältnis, in wenigstens einem zweiten Betriebsbereich ein im wesentlichen stöchiometrisches Verhältnis eingestellt wird,
- wobei ferner Mittel (220) vorgesehen sind, die zwischen den Betriebsbereichen abhängig von der zeitlichen Ableitung der Fahrpedalstellung und/oder aufgrund eines auf der Basis von Fahrpedalstellung und Drosselklappenstellung, Lastsignal, Getriebeposition und/oder Motordrehzahl ermittelten Leistungswunsches umgeschaltet wird und diese Umschaltung wenigstens durch Beeinflussung des Stellelements zur Steuerung der Luftzufuhr erfolgt,
- diese Umschaltung wenigstens durch Beeinflussung des Stellelements zur Steuerung der Luftzufuhr erfolgt,
- mit Mitteln (226, 228, 232), die das Stellelement gemäß einem wenigstens abhängig vom Fahrerwunsch und unter Berücksichtigung des vorgegebenen Luft-/Kraftstoff-Verhältnis abgeleitetes Vorgabewert einstellen,
- die Mittel (222) zur Ableitung des Vorgabewerts für das Stellelement derart ausgebildet sind, daß der Vorgabewert abhängig von Fahrpedalstellung und Motordrehzahl ist und bei Veränderung des vorgegebenen Luft-/Kraftstoff-Verhältnis diese Abhängigkeit verändert wird, so daß das von der Brennkraftmaschine abgegebene Drehmoment vor und nach der Umschaltung im wesentlichen gleich ist, wobei das Stellelement beim Umschalten sprungförmig, insbesondere durch einen einzigen Sprung verstellt wird.

9. Vorrichtung nach Anspruch 8,
- mit wenigstens einem elektrisch, pneumatisch oder hydraulisch betätigbaren und wenigstens einem mechanischen vom Fahrer betätigbaren Stellelement zur Beeinflussung der Luftzufuhr zur Brennkraftmaschine, dadurch gekennzeichnet, daß das elektrisch, pneumatisch oder hydraulisch betätigbaren betätigbare Stellelement in Reihe zum mechanisch betätigbaren Stellelement im Ansaugsystem der Brennkraftmaschine angeordnet ist.

## Claims

1. Method for controlling an internal combustion engine,
- the air supply to the internal combustion engine being influenced via at least one electrically operable actuating element,
- the fuel metering to the internal combustion engine being controlled in accordance with the prevailing operating conditions, in such a manner that a lean air/fuel ratio is set in at least a first operating range, and an essentially stoichiometric ratio is set in at least a second operating range,
- a changeover between the operating ranges being made as a function of the time derivative of the accelerator position and/or on the basis of a power demand determined from the accelerator position and the throttle valve position, a load signal, the transmission position and/or the engine speed, and this changeover being carried out at least by influencing the actuating element for controlling the air supply,
- the actuating element being set in accordance with a preset value derived at least as a function of the driver's demand and taking account of the preset air/fuel ratio,
- the preset value being formed as a function of the accelerator position and the engine speed, and this function being varied if the preset air/fuel ratio changes, so that the torque emitted by the internal combustion engine is essentially the same before and after the changeover,
- the actuating element being moved suddenly, in particular by a simple jump, when the changeover takes place.

2. Method according to Claim 1, characterized in that, when the changeover takes place from the operating range with the lean air/fuel ratio to the operating range with an essentially stoichiometric ratio, the nominal value of a control system (lambda control system) which influences the air/fuel ratio is varied from a value which gives a lean mixture composition to a value which gives a stoichiometric composition.

3. Method according to one of the preceding claims, characterized in that the actuating element is an additional valve in the main channel of the air induction system or is allocated to individual cylinders or groups of cylinders and is in the fully open position in the lean mode, and is set in the closing direction for the stoichiometric mode.

4. Method according to one of the preceding claims, characterized in that the actuating element is set in the stoichiometric mode in accordance with a first set of characteristics and in the lean mode in accordance with a second set of characteristics, at least as a function of the accelerator position.

5. Method according to one of the preceding claims, characterized in that the actuating element is set during position control.

6. Method according to one of the preceding claims, characterized in that an exhaust-gas probe with a linear characteristic is used for λ-control.

7. Method according to one of the preceding claims, characterized in that the sudden movement of the nominal value of the λ control system and of the actuating element in order to adjust the air supply to the internal combustion engine take place at the same time.

8. Apparatus for controlling an internal combustion engine,
- having at least one electrically operable actuating element (16, 22) for influencing the air supply to the internal combustion engine,
- having means (200, 204) for controlling the fuel metering to the internal combustion engine in accordance with the prevailing operating conditions,
- a lean air/fuel ratio being set in at least a first operating range and an essentially stoichiometric ratio being set in at least a second operating range,
- means (220) furthermore being provided, which are changed over between the operating ranges as a function of the time derivative of the accelerator position and/or on the basis of a power demand determined from the accelerator position and the throttle valve position, a load signal, the transmission position and/or the engine speed, and this changeover is carried out at least by influencing the actuating element for controlling the air supply,
- this changeover is carried out at least by influencing the actuating element for controlling the air supply,
- having means (226, 228, 232) which set the actuating element in accordance with a preset value which is derived at least as a function of the driver's demand and taking account of the preset air/fuel ratio,
- the means (222) for deriving the preset value for the actuating element are designed in such a manner that the preset value is dependent on the accelerator position and the engine speed and this dependency is varied when the preset air/fuel ratio varies, such that the torque emitted by the internal combustion engine before and after the changeover is essentially the same, the actuating element being moved suddenly, in particular by a simple jump, when the changeover takes place.

9. Apparatus according to Claim 8,
- having at least one electrically, pneumatically or hydraulically operable actuating element and at least one mechanical actuating element which can be operated by the driver for influencing the air supply to the internal combustion engine, characterized in that the electrically, pneumatically or hydraulically operable actuating element is arranged in series with the mechanically operable actuating element in the induction system of the internal combustion engine.

## Revendications

1. Procédé servant à commander un moteur à combustion interne,
caractérisé en ce que
• l'arrivée de l'air au moteur à combustion interne est influencée au moyen d'au moins un élément de commande pouvant être actionné électriquement,
• le dosage du carburant destiné au moteur à combustion interne est commandé selon les états de fonctionnements qui règnent, de telle manière que dans au moins une première zone de fonctionnement on établisse un rapport air/carburant pauvre, et dans au moins une deuxième zone de fonctionnement on établisse un rapport sensiblement stoechiométrique,
• une commutation est opérée entre les zones de fonctionnement en fonction de la dérivée dans le temps de la position de la pédale d'accélérateur et/ou sur la base d'un souhait du conducteur d'avoir de la puissance, déterminé sur la base de la position de la pédale d'accélérateur et du clapet d'étranglement, du signal de charge, de la position de la boîte de vitesse et/ou de la vitesse de rotation du moteur, et cette commutation ayant lieu au moins en influençant l'élément de commande qui sert à commander l'arrivée de l'air,
• l'élément de commande est réglé selon une valeur définie au préalable au moins en fonction du souhait du conducteur et dérivée en prenant en considération le rapport prédéfini air/carburant,
• la valeur de prédéfinition est formée en fonction de la position de la pédale d'accélérateur et de la vitesse de rotation du moteur et lors d'une variation du rapport prédéfini air/carburant cette fonction est modifiée de telle sorte que le couple de torsion, délivré par le moteur à combustion interne, reste sensiblement le même avant et après l'inversion,
• l'élément de commande est déplacé de façon brusque lors de l'inversion, en particulier par un seul saut.

2. Procédé selon la revendication 1,
caractérisé en ce que
lors de l'inversion de la zone de fonctionnement avec un rapport air/carburant pauvre à une zone de fonctionnement avec un rapport sensiblement stoechiométrique, on fait varier la valeur de consigne d'une régulation qui influence le rapport air/carburant (régulation du coefficient lambda) d'une valeur qui produit une composition du mélange pauvre à une valeur qui produit une composition stoechiométrique.

3. Procédé selon l'une des revendications précédentes,
caractérisé en ce que
l'élément de commande est un clapet additionnel, placé dans le canal principal du système d'admission de l'air ou est associé à des cylindres individuels ou à des groupés de cylindres, et se trouve en position complètement ouverte lors du fonctionnement avec un mélange pauvre, mais est réglé dans le sens de la fermeture en cas de fonctionnement stoechiométrique.

4. Procédé selon l'une des revendications précédentes,
caractérisé en ce que
l'élément de commande est réglé lors du fonctionnement stoechiométrique selon un premier champ caractéristique et lors du fonctionnement avec un mélange pauvre selon un deuxième champ caractéristique au moins en fonction de la position de la pédale d'accélérateur.

5. Procédé selon l'une des revendications précédentes,
caractérisé en ce que
l'élément de commande est réglé dans le cadre d'une régulation de position.

6. Procédé selon l'une des revendications précédentes,
caractérisé en ce que
l'on utilise pour la régulation du coefficient λ une sonde de gaz d'échappement avec une courbe caractéristique linéaire.

7. Procédé selon l'une des revendications précédentes,
caractérisé en ce que
le déplacement brusque de la valeur de consigne de la régulation du coefficient λ et de l'élément de commande qui sert à régler l'arrivée de l'air au moteur à combustion interne ont lieu en même temps.

8. Dispositif servant à commander un moteur à combustion interne,
caractérisé en ce qu'il comprend
• au moins un élément de commande qui peut être actionné électriquement (16, 22) servant à influencer l'arrivée de l'air au moteur à combustion interne,
• des moyens (200, 204) servant à commander le dosage du carburant allant au moteur à combustion interne selon les états de fonctionnement qui règnent,
• un rapport air/carburant pauvre étant établi dans au moins une première zone de fonctionnement, et un rapport sensiblement stoechiométrique étant établi dans au moins une deuxième zone de fonctionnement,
• des moyens (220) étant en outre prévus qui sont inversés-entre les zones de fonctionnement en fonction de la dérivée dans le temps de la position de la pédale d'accélérateur et/ou sur la base d'un souhait du conducteur d'avoir de la puissance, déterminé sur la base de la position de la pédale d'accélérateur et du clapet d'étranglement, du signal de charge, de la position de la boîte de vitesse et/ou de la vitesse de rotation du moteur, et cette inversion ayant lieu au moins en influençant l'élément de commande qui sert à commander l'arrivée de l'air,
• des moyens (226, 228, 232) qui règlent l'élément de commande selon une valeur de prédéfinition au moins fonction du souhait du conducteur et prélevée en prenant en considération le rapport air/carburant prédéfini,
• les moyens (222) servant à prélever la valeur de prédéfinition pour l'élément de commande étant constitués de telle sorte que la valeur de prédéfinition est fonction de la position de la pédale d'accélérateur et de la vitesse de rotation du moteur et qu'en cas de modification du rapport air/carburant prédéfini cette fonction est modifiée de telle sorte que le couple de torsion délivré par le moteur à combustion interne est sensiblement le même avant comme après la commutation, l'élément de commande lors de la commutation étant déplacé de façon brusque, en particulier par un saut unique.

9. Dispositif selon la revendication 8,
comprenant au moins un élément de commande pouvant être actionné de façon électrique, pneumatique ou hydraulique et au moins un élément de commande mécanique pouvant être actionné par le conducteur, servant à influencer l'arrivée de l'air au moteur à combustion interne, caractérisé en ce que l'élément de commande qui peut être actionné de façon électrique, pneumatique ou hydraulique, est disposé en série par rapport à l'élément de commande qui peut être actionné de façon mécanique dans le système d'admission du moteur à combustion interne.
